# EUROPÄISCHE PATENTANMELDUNG

(11) **EP 3 059 386 A1**
(43) Veröffentlichungstag der Anmeldung: **24.08.2016**
(21) Anmeldenummer: 16154986.0
(22) Anmeldetag: 10.02.2016
(51) Int. Cl.: E21D 11/38

(54) **HALTEKÖRPER**

(30) Priorität: 20.02.2015 DE 102015102431
(71) Anmelder: Meese, Ludwig, 51467 Bergisch Gladbach (DE)
(72) Erfinder: Meese, Ludwig, 51467 Bergisch Gladbach (DE)
(74) Vertreter: Starke, Günter

(57) **Zusammenfassung**

Die Erfindung betrifft einen Haltekörper 3 zur Verankerung eines Gegenstandes an einer festen Wandung 1 im Ingenieur-, Tief-, Wasser- und Tunnelbau, aufweisend einen an der Wandung 1 befestigten Befestigungsanker 4, wobei zwischen dem zu verankernden Gegenstand und der Wandung 1 eine durchgehende Dichtfolie 2 angeordnet ist, die mit einem mit dem Haltekörper 3 verbundenen Folienteil 12 verbindbar ist. Der Erfindung liegt die Aufgabe zugrunde, einen Haltekörper 3 zur dauerhaft dichten Verankerung eines Gegenstandes an einer festen Wanderung im Ingenieur-, Tief-, Wasser-und Tunnelbau bereitzustellen. Erreicht wird dies dadurch, dass der Haltekörper 3 einen mit dem Folienteil 12 verbindbaren den Haltekörper 3 durchdringenden Trennkörper 10 aufweist, der ein zwischen die verhakten Haltezähne 17a, 17b, 13, 14 zweier Halteteile 6a, 6b gespritzter Kunststoff ist.

## Beschreibung

Die Erfindung betrifft einen Haltekörper zur Verankerung beziehungsweise Befestigung eines Gegenstandes an einer festen Wandung im Ingenieur-, Tief-, Wasser- und Tunnelbau, aufweisend einen an der Wandung befestigten Befestigungsanker, wobei zwischen dem zu verankernden Gegenstand und der Wandung eine durchgehende Dichtfolie angeordnet ist, die mit einem mit dem Haltekörper verbundenen Folienteil verbindbar ist.

Ein derartiger Haltekörper ist aus der DE 10 2009 016 153 A1 bekannt. Dieser Haltekörper ist als einstückig aus Metall gefertigter Stutzen ausgebildet, der zwei gegenüberliegende Sacklöcher aufweist. In die Sacklöcher ist jeweils ein Gewinde eingelassen, in das jeweils ein Gewindebolzen einschraubbar ist. Einer der beiden Gewindebolzen ist in eine Wandung in einem Stollen eintreibbar oder in ein in die Wandung eingelassenes Bohrloch einsetzbar. Auf den gegenüberliegenden Gewindebolzen ist eine Befestigungsmutter aufschraubbar, mit der ein zu befestigender Gegenstand an der Gewindestange befestigt werden kann. Weiterhin ist an dem Stutzen ein erster Teller angeschweißt, an den eine Dichtfolie angelegt wird. Die Dichtfolie wird zwischen dem ersten Teller und einem zweiten ebenfalls von der Befestigungsmutter gehaltenen Teller eingespannt. Zur Montage der Dichtfolie muss diese ein Loch aufweisen, um die Dichtfolie auf den Gewindebolzen zur Anlage an den ersten Teller aufschieben zu können. Nachteilig ist, das durch den Stutzen beispielsweise bei einer Korrosion des Stutzens hindurch dringendes Wasser oder eine sonstige aus der Wandung austretende gegebenenfalls aggressive Flüssigkeit durch das Loch der Folie hindurchtreten kann. Somit kann eine dauerhaft dichte Auskleidung beispielsweise eines aus dem Stollen fertiggestellten Tunnels nicht gewährleistet werden.

Der Erfindung liegt die Aufgabe zugrunde, einen Haltekörper zur dauerhaft dichten Verankerung eines Gegenstandes an einer festen Wanderung im Ingenieur-, Tief-, Wasser-und Tunnelbau bereitzustellen.

Diese Aufgabe wird dadurch gelöst, dass das der Haltekörper einen mit dem Folienteil verbindbaren den Haltekörper durchdringenden Trennkörper aufweist. Mit anderen Worten teilt der Trennkörper den Haltekörper in vorzugsweise zwei Teile, die aber nach wie vor die Haltefunktion erfüllen beziehungsweise sicherstellen. Der so gebildete Trennkörper stellt sicher, dass eine dauerhaft dichte Auskleidung mit einer Dichtfolie beispielsweise eines Tunnels gewährleistet werden kann, da auch bei einer beispielsweise denkbaren Korrosion des Haltekörpers wegen der Trennschicht kein Wasser oder eine sonstige Flüssigkeit den Trennkörper durchdringen kann. Hierbei ist zu berücksichtigen, dass beispielsweise während des Baus eines Tunnels zunächst ein Stollen in beispielsweise einen Berg hineingetrieben wird. Dieser Stollen wird mit einer Dichtfolie ausgekleidet, um ein Eindringen von beispielsweise aus dem Berg austretenden Wasser in den Stollen und den späteren Tunnel zu verhindern. Gleichzeitig müssen während der Bauphase des Tunnels an der Wandung des Stollens Gegenstände, beispielsweise eine Eisenarmierung, Rohre, Schienen oder Leitungen, befestigt werden, die bis auf die Eisenarmierung vor der Auskleidung des Stollens mit einer Betonschicht wieder entfernt werden können. Dabei verbleiben aber die mit der Dichtfolie verbundenen Haltekörper in dem Tunnel. Durch die erfindungsgemäße Ausgestaltung ist nun eine dauerhaft dichte Auskleidung des fertigen Tunnels gewährleistet. Dabei ist der Gegenstand der Erfindung bei allen denkbaren Arten des Ingenieur-, Tief-, Wasser- und Tunnelbaus anwendbar.

In Weiterbildung der Erfindung weist der Haltekörper zwei Halteteile auf, die jeweils zumindest einen Haltezahn aufweisen, die miteinander berührungslos verhakt sind. Durch diese Ausgestaltung kann der Trennkörper, auf den später noch eingegangen wird, den Haltekörper vollständig und ohne Unterbrechung durchdringen, indem der Trennkörper entlang des durch die berührungsfreie Verhakung gebildeten Freiraums angeordnet ist. Der Trennkörper ist darüber hinaus an dem Außenumfang des Haltekörpers zumindest bis zu einem stirnseitigen Ende des Haltekörpers beziehungsweise eines Halteteils geführt, um dort direkt oder indirekt - wie später noch erläutert wird - mit der Dichtfolie verbunden zu werden.

In weiterer Ausgestaltung der Erfindung weist das Halteteil einen einseitigen Gewindekanal auf, in den ein Gewinde eingelassen ist. In das Gewinde ist beispielsweise ein Befestigungsanker einschraubbar, der in die Wanderung eintreibbar ist oder in ein die Wandung eingelassenes Bohrloch einsetzbar ist. In das Gewinde des gegenüberliegenden Halteteils ist beispielsweise eine Gewindestange einschraubbar, an der beispielsweise temporär ein Gegenstand, beispielsweise eine Leitung, eine Schiene oder eine Rohr, während der Bauphase beispielsweise des Tunnels befestigt werden kann. Anstelle der Gewindestange kann beispielsweise auch ein ein Auge aufweisender Bolzen in das Gewinde des zweiten Gewindekanals eingeschraubt werden, wobei dann das Auge zur Befestigung des Gegenstandes dient. Der Gegenstand wird in der Regel vor dem Ausbetonieren des Stollens entfernt. Der Gegenstand kann aber auch die genannte Eisenarmierung sein, die vor dem Einbau der Schalung zum Gießen der Betonröhre in dem Stollen befestigt werden muss. Alternativ zu der Befestigung unter Einsatz des Gewindekanals mit dem eingelassenen Gewinde können der Befestigungsanker, die Gewindestange und/oder der Bolzen auch einstückig mit dem jeweiligen Halteteil ausgebildet sein.

In Weiterbildung der Erfindung ist das Halteteil zylinderförmig ausgebildet und weist einseitig den zumindest einen ebenfalls eine Zylindergrundform aufweisenden Haltezahn auf. Der so aus zwei Halteteilen unter Einbezug des Trennkörpers ausgebildete Haltekörper baut sehr schlank und kann somit auch bei beengten Raumverhältnissen problemlos eingesetzt werden.

In weiterer Ausgestaltung der Erfindung weist das Halteteil zumindest zwei Haltezähne in Form jeweils eines in Innenzahns und eines Außenzahns auf, die auf gegenüberliegenden Enden des Halteteils angeordnet sind. Der Haltekörper wird dadurch gebildet, das zwei dermaßen ausgebildete Halteteile berührungslos miteinander verhakt werden, wobei der zumindest eine Innenzahn des ersten Halteteils in den zumindest einen Außenzahn des zweiten Halteteils und der zumindest eine Innenzahn des zweiten Halteteils in den zumindest einen Außenzahn des ersten Halteteils eingesetzt werden. Um die Flächenpressung des eingeschlossenen Trennkörpers, der auch hier entlang des durch die berührungsfreie Verhakung gebildeten Freiraums angeordnet ist, gering zu halten, ist erfindungsgemäß vorgesehen, eine Vielzahl von nebeneinanderliegenden Innenzähnen und Außenzähnen an jeweils einem Halteteil anzuordnen. Beispielsweise weist eine bevorzugt Ausgestaltungsform eines Halteteils jeweils sechs Innenzähne und sechs Außenzähne auf.

In Weiterbildung der Erfindung ist auf einem den Gewindekanal aufnehmenden zylinderförmigen Rohrabschnitt des Halteteils der zumindest eine Außenzahn angeordnet. Wiederum in weiterer Ausgestaltung geht der zylinderförmige Rohrabschnitt in ein einen Halbkreis bildendes Rohrteil über, wobei in dem Rohrteil der zumindest eine Innenzahn angeordnet ist. Dabei kann der Übergang von dem Rohrabschnitt in das Rohrteil beispielsweise mit Streben verstärkt sein. Diese Ausgestaltung hat sich als besonders vorteilhaft und problemlos herstellbar erwiesen. Wenn die beiden Halteteile zur Bildung des Haltekörpers unter Einfügung des Trennkörpers zusammengefügt sind, weisen die beiden zylinderförmigen Rohrabschnitte der beiden Halteteile eine gemeinsame Mittellinie auf, so dass in den Haltekörper einwirkende Zugkräfte nach dem Einbau in beispielsweise den Stollen ohne Erzeugung von Querkräften übertragen werden.

In weiterer Ausgestaltung der Erfindung sind der Innenzahn und der Außenzahn jeweils halbkreisförmig ausgebildet. Diese Ausgestaltung gewährleistet eine gute Kraftübertragung der miteinander verzahnten Halteteile und eine geringe Flächenpressung des eingefügten Trennkörpers. Im Rahmen der Erfindung können der Rohrabschnitt, das Rohrteil, der Innenzahn und der Außenzahn aber auch nahezu beliebige andere aufeinander abgestimmte Formen, beispielsweise eine rechteckige oder ein mehreckige Form, aufweisen.

In Weiterbildung der Erfindung ist der Trennkörper ein zwischen die verhakten Haltezähne zweier Halteteile gespritzter oder sonst wie eingebrachter Kunststoff. Als Kunststoff kommt Polyamid (PA), Polyethylen (PE), Polyvinylchlorid (PVC) oder auch eine Legierung von verschiedenen Kunststoffen infrage. Der Kunststoff des Trennköpers muss nur unter Einschluss eines nachfolgend noch definierten Folientellers (soweit vorhanden) und des Folienteils letztendlich mit dem Kunststoff der Dichtfolie harmonieren, damit diese dauerhaft und zuverlässig miteinander verbunden, beispielsweise verklebt oder verschweißt werden können. Der Trennkörper weist vorzugsweise eine solche Steifigkeit auf, dass dieser sich auch bei Aufbringen einer Zugkraft von bis zu mehreren Tonnen auf den Haltekörper der Trennkörper sich nicht verformt.

In Weiterbildung der Erfindung ist der Werkstoff des Halteteils ein metallischer Werkstoff oder gegebenenfalls auch ein Kunststoffwerkstoff. Bevorzugt kann das Halteteil aus Stahlguss oder auch aus VA-Guss hergestellt sein. Bei einer Herstellung aus Kunststoff kann beispielsweise Polyamid oder Polyethylen oder auch eine Legierung der beiden genannten Kunststoffe oder mit zumindest einem der beiden Kunststoffe infrage kommen.

In weiterer Ausgestaltung der Erfindung ist der Trennkörper mit einem endseitig eines der beiden Halteteile angeordneten Folienteller verbunden, der wiederum mit dem Folienteil verbindbar ist oder aber direkt das Folienteil bildet. Das Folienteil wird seinerseits mit der Dichtfolie verbunden, beispielsweise unter Einsatz von Heißluft verschweißt. Das Folienteil wird unter Einbezug des gegebenenfalls vorhandenen Folientellers mit dem Trennkörper bei der Herstellung des Haltekörpers verbunden, während das Folienteil auf der Baustelle mit der Dichtfolie verbunden, insbesondere verklebt wird. Der Folienteller ist vorzugsweise steif ausgebildet und kann aus dem gleichen Material wie der Trennkörper bestehen und gleichzeitig mit diesem gefertigt werden, während das Folienteil elastisch ist, um insbesondere bei einer nicht ebenen Wandung ein problemloses Andrücken an die Dichtfolie während der Verklebung zu ermöglichen. Das Folienteil besteht bevorzugt aus dem gleichen Material wie die Dichtfolie.

In Weiterbildung der Erfindung ist ebenfalls bei der Herstellung des Haltekörpers auf den Haltekörper unter Einschluss des Folienteils eine Haltescheibe bis zur Anlage an den Folienteller aufschiebbar. Diese Ausgestaltung ermöglicht eine dichte Verbindung des Folientellers mit dem Folienteil, die besonders haltbar ist. Zusätzlich kann das Folienteil mit dem Folienteller und/oder der Haltescheibe verklebt werden.

In Weiterbildung der Erfindung ist auf die miteinander verbundenen Halteteile eine als Stahlrohr ausgebildete Hülse aufgesetzt. Diese Ausgestaltung wird insbesondere bei dem schlanken zylinderförmigen Haltekörper angewendet. Diese Ausgestaltung erhöht die von dem Haltekörper übertragbaren Querkräfte. Das Stahlrohr kann auch einen tellerförmigen Rand aufweisen, der die Haltescheibe ersetzt beziehungsweise bildet.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind.

Es zeigen:
- Fig. 1: eine schematische Schnittdarstellung eines an einer Wandung befestigten Haltekörpers, an dem wiederum ein Gegenstand befestigbar ist,
- Fig. 2: eine vergrößerte Schnittdarstellung eines in Figur 1 dargestellten Haltekörpers,
- Fig. 3: eine perspektivische Ansicht des Haltekörpers gemäß Figur 2
- Fig. 4: eine Schnittdarstellung eines Haltekörpers in einer zweiten Ausführungsform und
- Fig. 5: eine Schnittdarstellung eines Haltekörpers in einer dritten Ausführungsform, die der zweiten Ausführungsform ähnelt.

Figur 1 zeigt eine Wandung 1, die beispielsweise ein in einen Berg eingearbeiteter Stollen ist, der zu einem Tunnel ausgebaut werden soll. Die Wandung 1 kann aber grundsätzlich jede beliebige Wandung im Ingenieurbau, Tiefbau und /oder Wasserbau sein.

Die Wandung 1 des Stollens wird vorzugsweise aber von einem Gestein des Berges oder einer Betonschicht gebildet, die nach der Einarbeitung des Stollens in das Gestein des Berges auf das Gestein aufgebracht, beispielsweise aufgespritzt worden ist. Eine Betonschicht verfestigt das Gestein und gleicht scharfkantige Unebenheiten in dem Stollen aus. Die Wandung 1 wird nach deren Fertigstellung mit einer Dichtfolie 2 ausgekleidet, indem die Dichtfolie 2 an der von dem Gestein oder der Betonschicht gebildeten Wandung 1 beispielsweise mittels an der Wandung 1 befestigten Rondellen festgelegt wird. Die Dichtfolie 2 besteht aus miteinander verbundenen, beispielsweise verklebten, Folienbahnen, die eine zuverlässige Abdichtung des Tunnels gegenüber in dem Berg vorhandenen Wassers oder anderer gegebenenfalls auch aggressiven Fluiden sicherstellen. Der Werkstoff der Dichtfolie 2 ist ein verrottungsbeständiger Kunststoff, wobei die Dichtfolie 2 eine Dicke von vorzugsweise 2 bis 3 mm aufweist.

Um an der Wandung 1 beliebige Gegenstände, wie beispielsweise eine Eisenarmierung, Rohre, Elektroinstallationen oder Träger zu befestigen, ist ein erfindungsgemäßer Haltekörper 3 vorgesehen. Beispielsweise wird die Eisenarmierung vor dem Einfahren von einem Schalelemente tragenden Schalwagen in dem Stollen moniert, wobei der dann gebildete eisenbewährte Schalraum mit Beton ausgefüllt wird. Der Haltekörper 3 wird also beispielsweise zum Befestigen der Eisenarmierung an der mit der Dichtfolie 2 verkleideten Wandung 1 eingesetzt. Nach dem Entfernen der Schalelemente ist die soweit fertige Tunnelröhre in dem Berg gebildet. Um den Haltekörper 3 an der Wandung 1 zu befestigen, muss der Haltekörper 3 beziehungsweise ein den Haltekörper 3 an der Wandung 1 haltender Befestigungsanker 4 die Dichtfolie 2 durchdringen. Bei herkömmlich ausgestalteten Haltekörpern 3 ist dadurch zumindest langfristig ein Leck geschaffen, durch das Wasser oder eine sonstige gegebenenfalls aggressive Flüssigkeit aus dem Berg in den Stollen beziehungsweise später in den fertigen Tunnel eindringen kann.

Der Befestigungsanker 4 wird in beispielsweise in eine in die Wandung 1 durch die Dichtfolie 2 hindurch eingearbeitete Bohrung 5 eingesetzt, beispielsweise eingeklebt. Auf den so in der Wandung 1 befestigten Befestigungsanker 4 wird der erfindungsgemäß ausgebildete Haltekörper 3 aufgeschraubt. Dazu weist der Haltekörper 3 beziehungsweise ein Halteteil 6a des Haltekörpers 3 einen einseitigen Gewindekanal 7a (siehe Figur 2) auf, in den ein Gewinde 8a eingelassen ist. In ein mit dem ersten Halteteil 6a verbundenes Halteteil 6b ist ebenfalls ein Gewindekanal 7b eingelassen, der ebenfalls ein Gewinde 8b aufweist. In diesen Gewindekanal 7b beziehungsweise das Gewinde 8b ist beispielsweise ein ein Auge aufweisender Bolzen 9 eingeschraubt, an dem die Eisenarmierung oder der sonstige Gegenstand befestigt werden kann.

Das Halteteil 6a ist mit dem Halteteil 6b unter Einschluss eines den Haltekörper 3 durchdringenden Trennkörpers 10 verbunden. Dies wird detailliert in der Beschreibung zu der Figur 2 erläutert. Der Trennkörper 10 ist mit einem einseitig eines Halteteils 6a angeordneten Folienteller 11 verbunden, der mit einem Folienteil 12 verbindbar ist oder das Folienteil 12 bildet. Das Folienteil 12 wird während der Montage des Haltekörpers 3 an der Wandung 1 mit der Dichtfolie 2 verbunden, beispielsweise verklebt. Da der Trennkörper 10 den Haltekörper 3 vollständig durchdringt, ist somit sichergestellt, dass eine dauerhaft dichte und durchgehende Abdichtung entlang der Wandung 1 hergestellt ist. Dabei ist zu berücksichtigen, dass die Dichtfolie 2 und der Trennkörper 10 unter Einschluss des Folientellers 11 und des Folienteils 12 aus einem Kunststoff gefertigt sind, der dauerhaft resistent gegenüber Wasser oder sonstigen gegebenenfalls aggressiven Flüssigkeiten ist. In diesem Zusammenhang spielt der Werkstoff (in der Regel Gusseisen) des Befestigungsankers 4 und des zumindest ersten Halteteils 6a eine untergeordnete Rolle. Dies bedeutet, dass diese nicht unbedingt dauerhaltbar gegenüber dem Wasser beziehungsweise der aggressiven Flüssigkeit sein müssen, da der Befestigungsanker 4 und das zumindest erste Halteteil 6a nach der Fertigstellung der Betonröhre des Tunnels keine Funktion mehr haben.

Ausweislich der Figur 2 weist der Haltekörper 3 die erwähnten Halteteile 6a, 6b auf, die miteinander berührungsfrei verhakt sind. Dazu weist das erste Halteteil 6a und das zweite Halteteil 6b jeweils eine Anzahl von Haltezähnen auf, die als Innenzähne 13 und Außenzähne 14 ausgebildet sind, und die an gegenüberliegenden Enden des jeweiligen Halteteils 6a, 6b angeordnet sind. Jeder Innenzahn 13 und jeder Außenzahn 14 ist, was auch der perspektivischen Ansicht nach Figur 3 ersichtlich ist, halbkreisförmig ausgebildet. Die Innenzähne 13 sind auf einem den Gewindekanal 7a, 7b aufnehmenden zylinderförmigen Rohrabschnitt 15 der Halteteile 6a, 6b angeordnet. Der Rohrabschnitt 15 geht in ein einen Halbkreis bildendes Rohrteil 16 über, in dem die Innenzähne 13 angeordnet sind. Der Übergang von den Rohrabschnitt 15 zu dem Rohrteil 16 kann mit beispielsweise Streben verstärkt sein. Bei dem erfindungsgemäß ausgebildeten Haltekörper 3 sind jeweils sechs Innenzähne 13 und sechs Außenzähne 14 vorhanden. Es kann aber auch beliebige andere Anzahl von Innenzähnen 13 und Außenzähnen 14 vorgesehen sein. Die Halteteile 6a, 6b sind vorzugsweise aus einem metallischen Werkstoff, insbesondere einem Gusseisen, hergestellt.

Der Haltekörper 3 mit den miteinander verhaken Halteteilen 6a, 6b wird gebildet, indem zur Herstellung der berührungsfreien Verbindung jeweils ein Halteteil 6a mit dem anderen Halteteil 6b so zusammengefügt wird, dass die Innenzähne 13 des erstens Halteteils 6a in die Außenzähne 14 des zweiten Halteteils 6b eingreifen und umgekehrt. Zwischen den so miteinander verhaken Halteteilen 6a, 6b ist der Trennkörper 10, der bevorzugt aus einem spritzbaren Kunststoff besteht, vorzugsweise eingespritzt und ist auf der Außenwandung des so gebildeten Haltekörper 3 zumindest zu einem stirnseitigen Ende des Halterkörpers 3 geführt. An dem stirnseitigen Ende des Halterkörpers 3 ist der Trennkörper 10 mit einem Folienteller 11 verbunden beziehungsweise geht in diesen Folienteller 11 über. Der Folienteller 11 ist seinerseits mit dem Folienteil 12, das letztendlich an der Dichtfolie 2 festgeklebt wird, verbunden. Die Dichtfolie 2 ist in der Figur 2 zur Darstellung des funktionellen Zusammenwirkens mit dem Folienteil 12 ohne die Wandung 1 dargestellt.

Figur 3 zeigt eine perspektivische Ansicht des zuvor beschriebenen Haltekörpers 3. Dementsprechend wird auf die Beschreibung zu der Figur 2 verwiesen.

Der Haltekörper 3 gemäß Figur 4 unterscheidet sich von dem der Figur 2 dadurch, dass hier die Halteteile 6a, 6b jeweils nur einen Haltezahn 17a, 17b aufweisen, die miteinander berührungsfrei verhakt sind. Dieser Haltekörper 3 ist insgesamt zylinderförmig ausgebildet, wobei auch die Haltezähne 17a, 17b eine zylinderförmige Grundform aufweisen. Auch bei dieser Ausführungsform ist der Trennkörper 10 den Haltekörper 3 durchdringend in die von den Haltezähnen 17a, 17b gebildete Trennfuge und auf dem Außenumfang des Haltekörper 3 eingespritzt beziehungsweise angespritzt. Bei der dargestellten Ausführungsform ist das Folienteil 12 an der Außenseite des Folientellers 11 befestigt, beispielsweise angeklebt. Zur Versteifung des so gebildeten Haltekörpers 3 kann auf den so gebildeten Haltekörper 3 eine als Stahlrohr ausgebildete Hülse 18 aufgeschoben oder aufgepresst sein.

Der Haltekörper 3 gemäß der Figur 5 ist weitgehend ähnlich zu dem der Figur 4 ausgebildet. Bei dieser Ausführungsform ist im Wesentlichen nur der Folienteller 11 anders ausgebildet und das Folienteil 12 ist an die Innenseite des Folientellers 11 anliegend von einer auf den Außenumfang des Haltekörpers 3 aufgeschobenen Haltescheibe 19 dicht an den Folienteller 11 gegebenenfalls unter zusätzlicher Verklebung anpresst. Auch bei dieser Ausführungsform ist eine als Stahlrohr ausgebildete Hülse 18 zur Versteifung des Haltekörpers 3 auf diesen aufgeschoben beziehungsweise aufgepresst. Die Hülse 18 kann zusätzlich benachbart zu dem Folienteller 11 einen tellerförmigen Rand aufweisen, der die Haltescheibe 19 zur Anpressung des Folienteils 12 an den Folienteller 11 bildet beziehungsweise ersetzt.

Abschließend wird darauf hingewiesen, dass im Rahmen der Erfindung beliebiger Merkmale der verschiedenen Ausführungsformen miteinander und untereinander kombiniert werden können.

### Bezugszeichenliste:

- 1: Wandung
- 2: Dichtfolie
- 3: Haltekörper
- 4: Befestigungsanker
- 5: Bohrung
- 6a, 6b: Halteteil
- 7a, 7b: Gewindekanal
- 8a, 8b: Gewinde
- 9: Bolzen
- 10: Trennkörper
- 11: Folienteller
- 12: Folienteil
- 13: Innenzahn
- 14: Außenzahn
- 15: Rohrabschnitt
- 16: Rohrteil
- 17a, 17b: Haltezahn
- 18: Hülse
- 19: Haltescheibe

## Patentansprüche

1. Haltekörper (3) zur Verankerung eines Gegenstandes an einer festen Wandung (1) im Ingenieur-, Tief-, Wasser- und Tunnelbau, aufweisend einen an der Wandung (1) befestigten Befestigungsanker (4), wobei zwischen dem zu verankernden Gegenstand und der Wandung (1) eine durchgehende Dichtfolie (2) angeordnet ist, die mit einem mit dem Haltekörper (3) verbundenen Folienteil (12) verbindbar ist, **dadurch gekennzeichnet, dass** der Haltekörper (3) einen mit dem Folienteil (12) verbindbaren den Haltekörper (3) durchdringenden Trennkörper (10) aufweist.

2. Haltekörper (3) nach Anspruch 1, **dadurch gekennzeichnet, dass** der Haltekörper (3) zwei Halteteile (6a, 6b) aufweist, die jeweils zumindest einen Haltezahn (17a, 17b, 13, 14) aufweisen, die miteinander berührungslos verhakt sind.

3. Haltekörper (3) nach Anspruch 2, **dadurch gekennzeichnet, dass** das Halteteil (6a, 6b) einen endseitigen Gewindekanal (7a, 7b) aufweist, in den ein Gewinde (8a, 8b) eingelassen ist.

4. Haltekörper (3) nach einem der Ansprüche 2 bis 3, **dadurch gekennzeichnet, dass** das Halteteil (6a, 6b) zylinderförmig ausgebildet ist.

5. Haltekörper (3) nach einem der Ansprüche 2 bis 4, **dadurch gekennzeichnet, dass** das Halteteil (6a, 6b) zumindest zwei Haltezähne (17a, 17b) in Form jeweils eines Innenzahns (13) und eines Außenzahns (14) aufweist, die auf gegenüberliegenden Enden des Halteteils (6a, 6b) angeordnet sind.

6. Haltekörper (3) nach Anspruch 4 oder 5, **dadurch gekennzeichnet, dass** auf einem den Gewindekanal (7a, 7b) aufnehmenden zylinderförmigen Rohrabschnitt (15) des Halteteils (6a, 6b) der zumindest eine Außenzahn (14) angeordnet ist.

7. Haltekörper (3) nach Anspruch 6, **dadurch gekennzeichnet, dass** der zylinderförmige Rohrabschnitt (15) in ein einen Halbkreis bildendes Rohrteil (16) übergeht und dass in dem Rohrteil (16) der zumindest eine Innenzahn (13) angeordnet ist.

8. Haltekörper (3) nach einem der Ansprüche 5 bis 7, **dadurch gekennzeichnet, dass** der Innenzahn (13) und der Außenzahn (14) jeweils halbkreisförmig ausgebildet sind.

9. Haltekörper (3) nach einem der Ansprüche 2 bis 8 , **dadurch gekennzeichnet, dass** der Werkstoff des Halteteils (6a, 6b) ein metallischer Werkstoff oder ein Kunststoffwerkstoff ist.

10. Haltekörper (3) nach einem der Ansprüche 2 bis 9, **dadurch gekennzeichnet, dass** der Trennkörper (10) ein zwischen die verhakten Haltezähne (17a, 17b, 13, 14) zweier Halteteile (6a, 6b) gespritzter Kunststoff ist.

11. Haltekörper (3) nach einem der Ansprüche 2 bis 10, **dadurch gekennzeichnet, dass** der Trennkörper (10) mit einem endseitig eines Halteteils (6a, 6b) angeordneten Folienteller (11) verbunden ist, der wiederum mit dem Folienteil (12) verbindbar ist oder das Folienteil (12) bildet.

12. Haltekörper (3) nach einem der Ansprüche 2 bis 11, **dadurch gekennzeichnet, dass** an den Folienteller (11) unter Einschluss des Folienteils (12) eine auf dem Außenumfang des Haltekörpers (3) geführte Haltescheibe (19) anschiebbar ist.

13. Haltekörper (3) nach einem der Ansprüche 2 bis 12, **dadurch gekennzeichnet, dass** auf die miteinander verbunden Halteteile (6a, 6b) eine als Stahlrohr ausgebildete Hülse (18) aufsetzbar ist.
